# EUROPÄISCHE PATENTSCHRIFT

(11) **EP 1 100 998 B1**
(45) Veröffentlichungstag und Bekanntmachung des Hinweises auf die Patenterteilung: **20.08.2003**
(21) Anmeldenummer: 99923359.6
(22) Anmeldetag: 09.06.1999
(51) Int. Cl.: E03D 5/00

(54) **SPÜLVORRICHTUNG**
FLUSHING DEVICE
SYSTEME DE CHASSE D'EAU

(30) Priorität: 24.07.1998 CH 157698
(43) Veröffentlichungstag der Anmeldung: 23.05.2001
(73) Patentinhaber: GEBERIT TECHNIK AG, 8645 Jona (CH)
(72) Erfinder: MEIER, Markus, CH-8400 Winterthur (CH)
(74) Vertreter: Groner, Manfred
(86) Internationale Anmeldenummer: CH9900248
(87) Internationale Veröffentlichungsnummer: WO00006842

(56) Entgegenhaltungen:
- WO-A-95/23261
- AU-A- 7 505 774
- US-A- 3 259 917
- US-A- 3 727 241

## Beschreibung

Die Erfindung betrifft eine Spülvorrichtung für ein eine Schüssel aufweisendes Wasserklosett nach dem Oberbegriff des Anspruchs 1. Für die Spülung von Wasserklosetts wird weltweit täglich sehr viel und vielfach teures Trinkwasser verwendet. Seit vielen Jahren wird deshalb mit hohem Forschungsaufwand versucht, den Wasserverbrauch zum Spülen von Wasserklosetts zu senken. Ein wesentlicher Beitrag dazu sind Spülkästen mit unterbrechbarer Spülung oder mit einer wahlweise auslösbaren Teilspülung. Bei der Teilspülung wird nach einem kleinen Geschäft wesentlich weniger Wasser zur Spülung verwendet als sonst üblich. Bekannt sind auch Spülvorrichtungen, bei denen mittels einer Wasserdüse während des Spülvorganges im Siphon Wasser beschleunigt wird. Eine solche Spülvorrichtung ist beispielsweise in der WO 95/04196 des Anmelders offenbart. Der minimale Wasserverbrauch beträgt aber auch hier mit vergleichsweise hohem operativem Aufwand mindestens drei Liter. In ähnlicher Weise arbeitet der Druckspüler nach der EP-A-0 352 712.

Weiter sind Spülvorrichtungen bekannt, bei denen mittels einer Vakuumpumpe und einer Saugleitung während einer Spülung aus dem Siphon des Wasserklosetts Wasser abgesaugt wird. In Eisenbahnwagen sind Toiletten bekannt, die ein Becken mit einer Öffnung und unter dieser eine wegschwenkbare Klappe aufweisen. Da hier ein wirksamer Geruchsverschluss nicht vorhanden und auch nicht erforderlich ist, eignen sich solche Toiletten nicht für den Hausgebrauch. Schliesslich sind Klosetts bekannt, bei denen die Exkremente verbrannt, kompostiert oder verpackt werden. Diese Klosetts arbeiten ohne Spülvorrichtung und haben sich bisher nur für besondere Anwendungen, beispielsweise in Fahrzeugen oder Campingplätzen, bewährt. Bei den bekannten Spülvorrichtungen ist aber nicht nur der hohe Wasserverbrauch, sondern auch die Geräuschbildung nachteilig. Die ideale Spülvorrichtung würde somit ohne Wasser und geräuschlos arbeiten und wäre zudem keimfrei. Aus der US 3,259,917 ist eine Toilettenanlage bekannt geworden, die als Exkrementen-Auffangbereich einen unter der Toilettenschüssel angeordneten Teller aufweist, der mittels eines Motors zu seiner Entleerung um eine vertikale Achse rotierbar ist. In der Toilettenschüssel sind Sprühöffnungen zur Reinigung der Toilettenschüssel angeordnet.

Aus der US 3,727,241 ist eine Toilettenanlage offenbart, die unter einer Öffnung der Toilettenschüssel ein wegschwenkbares Verschlussteil aufweist. Unterhalb dieses Verschlussteils ist ein rotierbarer Propeller angeordnet, mit dem die Exkremente verkleinerbar sind. Die WO-A-95/23261 zeigt eine Toilette mit einer nach unten wegschwenkbaren Klappe.

Der Erfindung liegt nun die Aufgabe zugrunde, eine Spülvorrichtung der genannten Gattung zu schaffen, die dieser idealen Ausführung näher kommt als die bisher bekannten Spülvorrichtungen.

Die Aufgabe ist bei einer gattungsgemässen Spülvorrichtung gemäss Anspruch 1 gelöst. Bei der erfindungsgemässen Spülvorrichtung ist somit vorgesehen, dass ein Spülmodul im Exkrementen-Auffangbereich der Schüssel angeordnet ist. Bei der erfindungsgemässen Vorrichtung wird damit im Prinzip nicht wie bisher von oben, sondern von unten und mit einem unten an der Schüssel anzubringenden Modul gespült. Wesentlich ist nun, dass damit der bisher unvermeidlich hohe Energieverlust durch Reibung des Spülwassers im Spülkasten, im Ablaufbogen und in der Schüssel vermieden wird. Das Spülwasser kann im Spülmodul direkt und mit weniger Energieverlust eingesetzt werden. Vermieden wird auch die Geräuschbildung im Spülkasten, im Ablaufrohr sowie in der Schüssel. Da die Spülung unterhalb der Schüssel im Modul erfolgt, lässt sich die Geräuschbildung wesentlich wirksamer dämmen als bisher.

Ein wesentlicher Aspekt der Erfindung wird auch darin gesehen, dass die Montage wesentlich vereinfacht werden kann. Dies beruht darauf, dass die heutigen mehrfachen Schnittstellen zwischen dem Wasserklosett und dem Gebäude oft nur durch eine steckbare Schnittstelle reduzierbar sind. Das Spülmodul wird beispielsweise mit einer Montageplatte auf dem Gebäudeboden montiert und anschliessend wird die Klosettschüssel darauf befestigt.

Nach einer Weiterbildung der Erfindung weist das Spülmodul an einem oberen Ende Mittel auf, mit denen der Auffangbereich in einen unter diesem angeordneten Raum entleerbar ist. Die Exkremente fallen in diesen ersten Auffangbereich und werden anschliessend in einen unter diesem angeordneten Raum, beispielsweise in einen Sammelbehälter, entleert. Das Entleeren ist dann besonders wirksam, wenn dies durch Wegdrehen oder Wegkippen erfolgt. Das Wegdrehen erfolgt gemäss einer Weiterbildung der Erfindung durch Drehen des Aufnahmebereichs. Die Entleerung erfolgt somit ähnlich wie bei bekannten Aschenbechern, bei denen beim Drücken einer Taste ein Auffangteller gedreht und damit die Asche radial weggeschleudert wird. Die Exkremente verlassen dann den Auffangbereich zusammen mit dem im diesem Auffangbereich vorhandenen Spülwasser. Die Entleerung ist dann besonders wirksam, wenn gleichzeitig mit einer Drehbewegung eine nach unten gerichtete Bewegung des Aufnahmebereichs erfolgt. Für beide Bewegungen ist vorzugsweise ein hydraulischer Antrieb vorgesehen. Konstruktiv ist das dann besonders einfach und kostengünstig, wenn der Auffangbereich mit einem hydraulischen Zylinder verbunden ist. Durch Bewegung des Kolbens des Zylinders wird dann der Auffangbereich nach unten bewegt. Geeignete Führungsmittel üben bei dieser nach unten gerichteten Bewegung auf den Auffangbereich gleichzeitig eine Drehbewegung aus.

Nach einer Weiterbildung ist vorgesehen, dass das Spülmodul mit einem im Abstand zu diesem angeordneten Teil der Schüssel einen Geruchsverschluss bildet, wobei ein Zwischenraum zwischen dem Spülmodul und diesem Teil mit Wasser gefüllt ist. Damit wird konstruktiv sehr einfach und kostengünstig als auch zuverlässig ein Geruchsverschluss gebildet. Wird nach einer Spülung der Auffangbereich wieder mit Spülwasser gefüllt, so wird dieser Geruchsverschluss sofort wirksam und verhindert einen Geruchsdurchtritt vom Innern des Moduls in die Schüssel. Wesentlich ist nun, dass ein solcher Geruchsverschluss vergleichsweise wenig Wasser benötigt.

Eine besonders effektive Reinigung ergibt sich dann, wenn nach einer Weiterbildung der Erfindung im Auffangbereich etwa mittig Düsenöffnungen angeordnet sind, durch die Spülwasser radial nach aussen spritzbar ist. Die Entleerung des Auffangbereiches wird somit durch das durch die Düsenöffnungen austretende Spülwasser unterstützt. Der Austritt dieses Spülwassers kann durch eine nach unten gerichtete Bewegung des Auffangbereiches ausgelöst werden.

Sind nach einer Weiterbildung der Erfindung unterhalb des Auffangbereichs im genannten Raum Zerkleinerungsmittel angeordnet, mit denen Fäkalien beispielsweise mechanisch zerkleinerbar sind, so können die Exkremente in einem zweiten Auffangbereich als grobe Brühe gesammelt werden. Vorzugsweise kann dieser Bereich mit den Zerkleinerungsmitteln vorzugsweise mit Hochdruck- oder Dampfdüsen gereinigt und ist nach unten zur Kanalisation hin hermetisch abgedichtet werden.

Zum Montieren wird vorzugsweise das Spülmodul als Gesamtgerät auf einer Normschnittplatte mit Schnellverschluss befestigt. Auf dieser Platte befinden sich der Abfluss, ein Druckwasseranschluss sowie vorzugsweise auch ein Stromanschluss. Ohne weitere Installationskosten kann nun die WC-Schüssel auf die Schnittstelle gesteckt werden und ist sofort betriebsbereit.

Die Erfindung betrifft auch ein Verfahren zum Spülen eines Wasserklosetts. Bei diesem- werden die Exkremente in einem unteren Bereich einer Klosettschüssel angeordneten und im mit Wasser wenigstens teilweise gefüllten Auffangbereich aufgefangen und anschliessend aus diesem Bereich in einen darunterliegenden weiteren Bereich entleert. Wie bei der erfindungsgemässen Vorrichtung ist auch beim erfindungsgemässen Verfahren der Grundgedanke wesentlich, dass die Exkremente in einem Auffangbereich gesammelt und anschliessend hier gespült werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine teilweise geschnittene Ansicht einer erfindungsgemässen Spülvorrichtung,
- Figur 2: einen vertikalen Schnitt durch eine erfindungsgemässe Spülvorrichtung,
- Figuren 3 und 4: schematisch einen Teilschnitt durch eine erfindungsgemässe Spülvorrichtung,
- Figuren 5 und 6: schematisch einen Teilschnitt durch die erfindungsgemässe Spülvorrichtung zur Erläuterung des Entleervorganges,
- Figur 7: schematisch eine Ansicht einer Normschnittstelle,
- Figur 8: einen Schnitt durch die Normschnittstelle gemäss Figur 7, und
- Figur 9: einen Teilschnitt durch die erfindungsgemässe Spülvorrichtung.

Die Figur 1 zeigt eine WC-Anlage 1, die auf einem Gebäudeboden 52 steht und an einer Gebäudewand 13 abgestützt ist. Sie besteht im wesentlichen aus einem Becken 2, das aus Keramik, Kunststoff oder Metall hergestellt ist und eineR Schüssel 4 mit einer oberen Öffnung 67 sowie einem Spülmodul 5 und einer Anschlussplatte 45. Die Anschlussplatte 45 verbindet das Spülmodul 5 mit einer Ablaufleitung 7, die im Fussboden 52 verlegt sein kann. Das Spülmodul 5 ist über eine Wasserleitung 6 eine Kupplung 49 (Fig. 6) der Anschlussplatte 45 mit einer Versorgungsleitung 48 der Hausinstallation verbunden. Über der Öffnung 67 ist auf dem Bekken 2 ein Sitzring 3 angeordnet.

Wie die Figur 2 zeigt, weist die Schüssel 4 an seinem unteren Ende eine beispielsweise kreisrunde Öffnung 10 auf. Über dieser Öffnung 10 befinden sich kreisförmig angeordnet mehrere Öffnungen 9, die mit einer Ringleitung 15 verbunden sind. Diese Ringleitung 15 ist hier durch ein nicht gezeigtes Ventil mit der Versorgungsleitung 48 verbunden. Bei geöffnetem Ventil strömt Wasser durch die Öffnungen 9 auf die Innenseite der Schüssel 4 und reinigt diese.

Unterhalb der Öffnung 10 befindet sich eine vergleichsweise flache Schale 12, die einen Auffangbereich bildet. Die Schale 12 kann ebenfalls aus Keramik hergestellt sein. Es sind hier jedoch auch andere Werkstoffe möglich, beispielsweise Kunststoff oder Metall, wobei diese vorzugsweise auf ihrer Oberseite 11 zur Haftungsverminderung beschichtet sind. Ein geeignetes Material zur Haftungsminderung ist beispielsweise Tetrafluorethylen. An der Unterseite der Schüssel 12 ist ein vertikales Rohr 18 befestigt, das mit einem Kolben 23 eines Wasserzylinders 16 verbunden ist. Mit diesem Wasserzylinder 16 kann die Schale 12 nach unten bewegt werden.

Der Wasserzylinder 16 befindet sich in einem zylindrischen Sammelbehälter 14, der an seinem oberen Rand 68 fest an der Aussenseite der Schüssel 4 verbunden ist. Zur Verbindung eignet sich beispielsweise ein Renk- oder Bajonettverschluss. Der Verschluss ist gasdicht ausgebildet und weist beispielsweise einen hier nicht gezeigten Dichtungsring auf.

Im unteren Bereich des Sammelbehälters 14 befindet sich eine Zerkleinerungsvorrichtung 26. Diese besteht im wesentlichen aus einem Propeller 84, der am Rohr 18 befestigt ist. Wird das Rohr 18 wie oben erläutert nach unten bewegt, so wird beispielsweise mit der in Figur 9 gezeigten Drehvorrichtung 71 gleichzeitig der Propeller 84 gedreht. Unterhalb des Propellers 84 ist zudem am Rohr 18 eine Dichtungsplatte 17 angeordnet, die bei nicht gesenkter Schüssel 12 an einem nach innen gerichteten Rand 27 des Sammelbehälters 14 anliegt, wie die Figur 3 zeigt.

Der Sammelbehälter 14 ist an seinem unteren Rand 78 an einem Rand 46 (Fig. 7) der Anschlussplatte 45 gasdicht verbunden. Die Verbindung ist beispielsweise eine Renk- oder Bajonettverbindung, die am Sammelbehälter 14 gemäss Figur 3 seitlich vorstehende Ansätze 43 aufweist, die in korrespondierende Ausnehmungen 44 (Figur 7) der Anschlussplatte 45 eingreifen. Das Modul 5 ist somit an seinem oberen Ende mit der Schüssel 4 und an seinem unteren Ende mit der Anschlussplatte 45 jeweils lösbar und gasdicht verbunden.

Wie die Figur 5 zeigt, ist die Schale 12 mit Wasser 38 gefüllt. Die Schale 12 ist so ausgebildet, dass ihr oberer Rand 72 über dem Rand 73 der Öffnung 10 liegt. Die Schüssel 12 ist sodann so positioniert, dass zwischen der Unterseite der Schlüssel 4 und der Innenseite der Schale 12 ein Zwischenraum 37 besteht, der mit Wasser wenigstens teilweise gefüllt ist. Dieser Zwischenraum 37 bildet mit dem Wasser einen Geruchsverschluss, welcher die Schüssel 4 und die Schale 12 gasdicht gegeneinander abdichtet.

Im Innenraum des Sammelbehälters 14 befindliches Gas kann somit nicht in das Innere der Schüssel 4 gelangen.

In der Schale 12 befindet sich mittig und oberseitig wenigstens eine Spritzdüse 19, die gemäss Figur 9 mit einem Innenraum 58 des Rohres 18 verbunden ist. Wie noch weiter unten näher erläutert wird, kann durch diese Spritzdüse 19 Wasser in das Innere der Schale 12 geleitet werden, um diese zu reinigen.

Die Wirkungsweise der erfindungsgemässen Spülvorrichtung wird nachfolgend anhand der Figuren 3 und 4 näher erläutert. Wie bereits oben erwähnt, bildet die Schale 12 einen Auffangbereich. Nach der Benützung der WC-Anlage 1 befinden sich die Exkremente 74 in der Schale 12 und damit im Wasser 38. Zur Auslösung einer Spülung wird die hier schematisch gezeigte Taste 76 betätigt und damit ein Wasserventil 75 geöffnet. Das Ventil 75 befindet sich in der Leitung 6. Bei geöffnetem Ventil 75 strömt Wasser unter Druck in einen oberen Druckraum 21 des Wasserzylinders 16. Eine Einströmdüse 77 ist so gerichtet, dass sie auf eine am Rohr 18 befestigte Turbine 25 gerichtet ist. Der Druckraum 21 wird somit mit Wasser gefüllt und der Kolben 23 wird mit dem Rohr 18 gegen die rückwirkende Kraft der Feder 22 in Richtung des Pfeiles 30 nach unten bewegt. Die Schale 12 bewegt sich entsprechend nach unten in die in Figur gezeigte Lage. Bei einer Öffnung 24 im Rohr 18 strömt gleichzeitig Wasser in das Rohr 18 und durch die Spritzdüse 19 in die Schale 12. Ebenfalls gleichzeitig wird das Rohr 18 mit der Schale 12 durch die Wirkung des Wassers auf die Turbine 25 gedreht. Die Schale 12 bewegt sich somit unter Rotation von der in Figur 3 gezeigten in die in Figur 4 gezeigte Lage. Ist die in Figur 4 gezeigte Position des Kolbens 23 erreicht, so schliesst ein hier nicht gezeigter Sensor das Ventil 75. Die gespannte Feder 22 bewegt nun den Kolben 23 mit dem Rohr 18 sowie der Schale 12 wieder in die in Figur 3 gezeigte Position nach oben. Das im Druckraum 21 vorhandene Wasser wird durch die Öffnung 24 und die Düse 19 in die Schale 12 verdrängt, die dadurch wieder gefüllt wird. Gleichzeitig strömt über die Ringleitung 15 und die Öffnungen 9 Spülwasser in die Schüssel 4 und reinigt diese innenseitig.

Durch die Rotation der Schale 12, die nach unten gerichtete Bewegung sowie durch das durch die Spritzöffnung 19 eingeleitete Wasser wird die Schale 12 entleert, wie die Figur 6 illustriert. Die Schale 12 ist hier etwas nach unten bewegt und rotiert in Richtung des Pfeils 40 um die Achse des Rohrs 18. Diese Rotation erzeugt auf das Wasser 38 und die Exkremente 74 eine Zentrifugalkraft und befördert diese in Richtung der Pfeile 42 über den Rand der Schale 12 in den Sammelbehälter 14. Diese Bewegung wird unterstützt durch das aus der Düse 19 herausspritzende Wasser. Das so aus der Schale 12 herausgeschleuderte Wasser sowie die Exkremente 74 fallen im Sammelbehälter 14 nach unten in einen Zerkleinerungsraum 28 (Figur 3). In Figur 4 ist dieses Herunterfallen durch die Pfeile 33 und 34 angedeutet. Im Zerkleinerungsraum 28 angelangt, werden die Exkremente 74 durch den mit dem Rohr 18 mitdrehenden Propeller 84 zerstückelt. Die Geruchsplatte 17 ist nun mit ihrem Dichtungsrand 17a vom Dichtungsflansch 27 abgehoben, so dass das Wasser und die zerstückelten Exkremente 74 in Richtung des Pfeiles 35 weiter nach unten in den in Figur 8 gezeigten Auffangraum 80 gelangen. Das Wasser und die zerkleinerten Exkremente bilden eine Brühe.

Im Auffangraum 80 können das Wasser und die Exkremente von mehreren, beispielsweise drei bis fünf, Spülungen gesammelt werden. Eine Spülung benötigt beispielsweise etwa einen Liter Wasser. Ist der Auffangraum 80 beispielsweise mit drei bis fünf Litern Brühe gefüllt, so wird beispielsweise über einen hier nicht gezeigten Sensor, der einen Antrieb 54 einschaltet, ein Schieber 53 betätigt, der eine runde Öffnung 55 freigibt. Die Brühe gelangt dann durch die Öffnung 55 in die Ablaufleitung 7. Nach der Entleerung schliesst der Schieber 53 die Öffnung 55 wieder und bildet einen Geruchsverschluss.

Die Zerkleinerungsvorrichtung 26 sowie der Auffangraum 80 können mit hier nicht gezeigten Hochdruck- oder Dampfdüsen gereinigt werden.

Das Rohr 18 wird wie erläutert durch die Turbine 25 gedreht. Denkbar ist jedoch auch alternativ zur Turbine 25 eine Drehvorrichtung 71 gemäss Figur 9. Bei dieser weist das Rohr 18 auf seiner Aussenseite schraubenförmige Rippen 59 auf, die in korrespondierende Ausnehmungen 60 eines Flansches 57 des Zylindergehäuses 20 eingreifen. Wird das Rohr 18 nach unten bewegt, so dreht das Rohr 18 zwangsläufig im Flansch 57. Wird das Rohr 18 durch die Feder 22 wieder nach oben geschoben, so dreht die Schale 12 entsprechend in der Gegenrichtung. Diese Drehbewegung bewirkt mit dem aus der Düse 19 herausströmenden Wasser ebenfalls einen Reinigungseffekt, durch den die Innenseite 11 der Schale 12 gereinigt wird. Die Reinigung wird unterstützt durch eine nicht oder wenig haftende Innenseite 11 der Schale 12. Wenig haftende Werkstoffe sind in bekannter Weise beispielsweise Keramik. Die Haftung kann aber auch durch geeignete Kunststoffe vermindert werden.

Beim oben erläuterten Aüsführungsbeispiel wird die Schale 12 beim Spülvorgang nach unten bewegt und gleichzeitig gedreht.

Wie erläutert, bildet die Anschlussplatte 45 eine einzige Schnittstelle zwischen der WC-Anlage 1 und dem Gebäude. Das Modul 5 wird nach dem Montieren der Anschlussplatte 45 auf den Rand 46 aufgesteckt und mit der erwähnten Bajonettverbindung verbunden. Gleichzeitig wird über die Kupplung 49 ein Wasseranschluss hergestellt. Gleichzeitig kann über einen Stecker 51 eine elektrische Leitung 50 mit dem Modul 5 verbunden werden. Über diese elektrische Leitung 50 können beispielsweise Sensoren und Ventile versorgt werden. Denkbar ist auch eine Versorgung von weiteren Geräten. Die Befestigung der Anschlussplatte 45 erfolgt beispielsweise mittels einer Platte 47, die mit vier Löchern 47' versehen ist. Von diesen Löchern 47' wird mit hier nicht gezeigten Bolzen die Anschlussplatte 45 am Boden 52 befestigt. Die Verbindung der Anschlussplatte 45 mit der Ablaufleitung 7 erfolgt beispielsweise über einen Flansch 82, der untenseitig an der Platte 47 angebracht ist.

Bei der erfindungsgemässen Spülvorrichtung wird somit nicht wie üblich durch Schwemmen gespült, sondern es werden gezielt Reinigungsdüsen eingesetzt und damit der Wasserdruck ausgenutzt. Der Wasserverschluss zur Kanalisation wird mit einer vergleichsweise dünnen Wasserschicht 38 erreicht. Vergleichsweise grosse Wassermassen müssen deshalb bei der Spülung nicht bewegt werden. Nach dem Zerkleinern liegen im wesentlichen keine Festkörper mehr vor. Damit ist vermieden, dass wie bisher vergleichsweise viel Wasser benötigt wird, um eine Bugwelle für den Festkörpertransport zu erzeugen. Die Spülvorrichtung kann im wesentlichen auf ein Spülmodul reduziert werden, das eine schnelle und einfache Montage ermöglicht.

## Patentansprüche

1. Spülvorrichtung für ein eine Schüssel (4) aufweisendes Wasserklosett (1), mit einem Spülmodul (5), das unter der Schüssel (4) einen Exkrementen-Auffangbereich (12) aufweist, der beim Spülen zu seiner Entleerung rotierbar ist, **dadurch gekennzeichnet, dass** der Exkrementen-Auffangbereich (12) zu seiner Entleerung nach unten bewegbar und gleichzeitig rotierbar ist.

2. Spülvorrichtung nach Anspruch 1, **dadurch gekennzeichnet, dass** der Auffangbereich (12) in einen unter diesem angeordneten Raum (80) entleerbar ist.

3. Spülvorrichtung nach Anspruch 1, **dadurch gekennzeichnet, dass** das Spülmodul (5) mit einem im Abstand zu diesem angeordneten Teil (73) der Schüssel (4) einen Geruchsverschluss bildet, wobei ein Zwischenraum (37) zwischen dem Spülmodul (5) und diesem Teil (73) mit Wasser gefüllt ist.

4. Spülvorrichtung nach Anspruch 2 oder 3, **dadurch gekennzeichnet, dass** der Auffangbereich (12) als Schale ausgebildet ist.

5. Spülvorrichtung nach einem der Ansprüche 2 bis 4, **dadurch gekennzeichnet, dass** der Auffangbereich (12) und/oder die Schüssel(4) Mittel (19, 9) aufweist, mit denen zum Entleeren und Reinigen Wasser unter Druck in den Auffangbereich einbringbar ist.

6. Spülvorrichtung nach Anspruch 5, **dadurch gekennzeichnet, dass** im Auffangbereich (12) etwa mittig Düsenöffnungen (19) angeordnet sind, durch die Spülwasser radial nach aussen spritzbar ist.

7. Spülvorrichtung nach einem der Ansprüche 2 bis 5, **dadurch gekennzeichnet, dass** ein hydraulischer Zylinder (16) vorgesehen ist, mit dem der Auffangbereich (12) zum Entleeren nach unten bewegbar ist.

8. Spülvorrichtung nach Anspruch 7, **dadurch gekennzeichnet, dass** der Kolben (23) des hydraulischen Zylinders (16) mit einer Stange oder einem Rohr (18, 62) mit dem Auffangbereich (12) verbunden ist.

9. Spülvorrichtung nach einem der Ansprüche 1 bis 8, **dadurch gekennzeichnet, dass** unterhalb des Auffangbereiches (12) eine Zerkleinerungsvorrichtung (26) angeordnet ist, mit der das Spülwasser sowie die Exkremente vorzugsweise mechanisch zu einer Brühe (56) zerkleinerbar sind.

10. Spülvorrichtung nach Anspruch 9, **dadurch gekennzeichnet, dass** die Zerkleinerungsvorrichtung (26) ein drehbares Teil (84) ähnlich einem Propeller aufweist.

11. Spülvorrichtung nach Anspruch 10, **dadurch gekennzeichnet, dass** die Zerkleinerungsvorrichtung (26) mit dem Auffangbereich (12) verbunden ist und mit diesem mitdreht.

12. Spülvorrichtung nach einem der Ansprüche 2 bis 11, **dadurch gekennzeichnet, dass** ein Auffangraum (80) vorgesehen ist, in dem zerkleinerte Exkremente (74) und Wasser gesammelt werden und der nach dem Erreichen einer vorbestimmten Menge einer Brühe in eine anschliessende Abwasserleitung (7) zu entleeren ist.

13. Spülvorrichtung nach einem der Ansprüche 1 bis 12, **dadurch gekennzeichnet, dass** das Modul (5) an eine untere Öffnung (10) der Schüssel (4) anzuschliessen ist und dass der Auffangbereich (12) an einem oberen Ende des Moduls (5) zur Aufnahme von Exkrementen angeordnet ist.

14. Spülvorrichtung nach Anspruch 13, **dadurch gekennzeichnet, dass** das Modul (5) Verbindungsmittel (43) aufweist, mit dem es bei Montage an einer Anschlussplatte (45) befestigbar und anschliessbar ist.

15. Spülvorrichtung nach Anspruch 14, **dadurch gekennzeichnet, dass** das Modul (5) mit einem Formverschluss mit der Anschlussplatte (45) verbunden ist.

16. Spülvorrichtung nach einem der Ansprüche 13 bis 15, **dadurch gekennzeichnet, dass** das Modul (5) an eine Wasserleitung (48) anzuschliessen ist und dass mit dem Wasser dieser Leitung (48) der Auffangbereich (12) spülbar ist.

17. Spülvorrichtung nach Anspruch 16, **dadurch gekennzeichnet, dass** mit dem Wasser aus der Leitung (48) der Auffangbereich (12) rotierbar ist.

18. Spülvorrichtung nach Anspruch 16, **dadurch gekennzeichnet, dass** mit dem Wasser aus der Leitung (48) der Auffangbereich (12) zum Entleeren nach unten bewegbar und gleichzeitig rotierbar ist.

19. Spülvorrichtung nach einem der Ansprüche 13 bis 18, **dadurch gekennzeichnet, dass** sie ein im wesentlichen zylindrisches Gehäuse (14) aufweist, und dass der Auffangbereich (12) in einer oberen Öffnung dieses Gehäuses (14) angeordnet ist.

## Claims

1. A flushing device for a water closet (1) incorporating a bowl (4), comprising a flushing module (5) that incorporates, underneath the bowl (4), an excrement catch area (12) that is rotatable during flushing to be emptied, **characterized in that** the excrement catch area (12) is downwardly movable and simultaneously rotatable to be emptied.

2. A flushing device according to claim 1, **characterized in that** the catch area (12) is emptyable into a compartment (80) disposed below the same.

3. A flushing device according to claim 1, **characterized in that** the flushing module (5) forms, together with a portion (73) of the bowl (4) disposed at a distance to the flushing module (5) an odor trap in such a way that a space (37) between the flushing module (5) and this portion (73) is filled with water.

4. A flushing device according to claim 2 or 3, **characterized in that** the catch area (12) is designed as a dish.

5. A flushing device according to any of claims 2 through 4, **characterized in that** the catch area (12) and/or the bowl (4) incorporates means (19, 9) by which water is introduceable into the catch area under pressure for emptying and cleaning.

6. A flushing device according to claim 5, **characterized in that** nozzle openings (19) are disposed approximately centrically in the catch area (12) through which flushing water is sprayable in a radially outward direction.

7. A flushing device according to any of claims 2 to 5, **characterised in that** a hydraulic cylinder (16) is provided by which the catch area (12) is downwardly movable to be emptied.

8. A flushing device according to claim 7, **characterized in that** the piston (23) of the hydraulic cylinder (16) is connected with a rod or a pipe (18, 62) to the catch area (12).

9. A flushing device according to any of claims I through 8, **characterised in that** a refining device (26) is disposed below the catch area (12), by which the flushing water as well as the excreta are refinable, preferably mechanically, to form a thick liquid (56).

10. A flushing device according to claim 9, **characterized in that** the refining device (26) incorporates a rotatable part (84) similar to a propeller.

11. A flushing device according to claim 10, **characterized in that** the refining device (26) is connected to a catch area (12) and rotates along with the same.

12. A flushing device according to any of claims 2 through 11, **characterized in that** a collection compartment (80) is provided in which refined excreta (74) and water are collected and which is to be emptied into an adjoining sewer line (7) after a predetermined amount of thick fluid has been reached.

13. A flushing device according to any of claims 1 through 12, **characterized in that** the module (5) that is to be connected to a bottom opening (10) of the bowl (4) and that the catch area (12) is disposed at an upper end of the module (5) to receive excreta.

14. A flushing device according to claim 13 **characterized in that** the module (5) incorporates connecting means (43) by which it is fixable on a connecting plate (45) during installation and connectable.

15. A flushing device according to claim 14, **characterized in that** the module (5) is connected, by means of a formed locking connector, to the connecting plate (45).

16. A flushing device according to any of claims 13 through 15, **characterized in that** the module (5) is to be connected to a water line (48) and that the catch area (12) is flushable with the water from this line (48).

17. A flushing device according to claim 16, **characterized in that** the catch area (12) is rotatable with the water from the line 48.

18. A flushing device according to claim 16, **characterized in that** the catch area (12) is moveable in a downward direction and simultaneously rotatable with the water from the line (48).

19. A flushing device according to any of claims 13 through 18, **characterized in that** it incorporates a substantially cylindrical casing (14) and that the catch area (12) is disposed in an upper opening of this casing (14).

## Revendications

1. Dispositif de rinçage pour des toilettes (1) présentant une cuvette (4), doté d'un module de rinçage (5) présentant, sous la cuvette (4), une zone de réception des excréments (12), laquelle peut pivoter lors d'un rinçage afin d'être vidée, **caractérisé en ce que** la zone de réception des excréments (12) peut se déplacer vers le bas et pivoter simultanément afin d'être vidée.

2. Dispositif de rinçage selon la revendication 1, **caractérisé en ce que** la zone de réception (12) peut être vidée dans un espace (80) disposé sous celle-ci.

3. Dispositif de rinçage selon la revendication 1, **caractérisé en ce que** le module de rinçage (5) forme une pipe avec une partie (73) de la cuvette (4) disposée à distance du module, un espace intermédiaire (37) entre le module de rinçage (5) et cette partie (73) étant rempli d'eau.

4. Dispositif de rinçage selon la revendication 2 ou 3, **caractérisé en ce que** la zone de réception (12) est en forme de coupelle.

5. Dispositif de rinçage selon l'une quelconque des revendications 2 à 4, **caractérisé en ce que** la zone de réception (12) et/ou la cuvette (4) présentent des moyens (19, 9) par l'intermédiaire desquels de l'eau peut être introduite sous pression dans la zone de réception pour la vider et la nettoyer.

6. Dispositif de rinçage selon la revendication 5, **caractérisé en ce que** des orifices de buses (19) sont disposés dans la zone de réception (12) presque centralement, orifices par lesquelles l'eau de rinçage peut être éjectée radialement vers l'extérieur.

7. Dispositif de rinçage selon l'une quelconque des revendications 2 à 5, **caractérisé en ce qu'**un vérin hydraulique (16) est prévu, au moyen duquel la zone de réception (12) peut se déplacer vers le bas afin d'être vidée.

8. Dispositif de rinçage selon la revendication 7, **caractérisé en ce que** le piston (23) du vérin hydraulique (16) est relié à la zone de réception (12), au moyen d'une tige ou d'un tuyau (18, 62).

9. Dispositif de rinçage selon l'une quelconque des revendications 1 à 8, **caractérisé en ce qu'**un dispositif de broyage (26) est disposé sous la zone de réception (12), au moyen duquel l'eau de rinçage ainsi que les excréments sont broyés, de préférence mécaniquement, pour donner une bouillie (56).

10. Dispositif de rinçage selon la revendication 9, **caractérisé en ce que** le dispositif de broyage (26) présente une partie pivotante (84) analogue à une hélice.

11. Dispositif de rinçage selon la revendication 10, **caractérisé en ce que** le dispositif de broyage (26) est relié à la zone de réception (12) et pivote conjointement avec celle-ci.

12. Dispositif de rinçage selon l'une quelconque des revendications 2 à 11, **caractérisé en ce que** l'on prévoit un espace de réception (80), dans lequel les excréments broyés (74) et l'eau sont collectés et qui doit être vidé, après avoir atteint une quantité prédéterminée de bouillie, dans une canalisation d'eaux usées en aval (7).

13. Dispositif de rinçage selon l'une quelconque des revendications 1 à 12, **caractérisé en ce que** le module (5) est raccordé à l'ouverture inférieure (10) de la cuvette (4) et **en ce que** la zone de réception (12) est disposée au niveau de l'extrémité supérieure du module (5) en vue de la réception d'excréments.

14. Dispositif de rinçage selon la revendication 13, **caractérisé en ce que** le module (5) présente un moyen de connexion (43) au moyen duquel on peut le fixer et le raccorder à une embase de raccordement (45) lors du montage.

15. Dispositif de rinçage selon la revendication 14, **caractérisé en ce que** le module (5) est relié à l'embase de raccordement (45) au moyen d'une fermeture à ergot.

16. Dispositif de rinçage selon l'une quelconque des revendications 13 à 15, **caractérisé en ce que** le module (5) est raccordé à une canalisation d'eau (48) et **en ce que** la zone de réception (12) peut être rincée avec l'eau de cette canalisation (48).

17. Dispositif de rinçage selon la revendication 16, **caractérisé en ce que** la zone de réception (12) peut pivoter grâce à l'eau provenant de la canalisation (48).

18. Dispositif de rinçage selon la revendication 16, **caractérisé en ce que** la zone de réception (12), grâce l'eau provenant de la canalisation (48), peut se déplacer vers le bas et pivoter simultanément afin d'être vidée.

19. Dispositif de rinçage selon l'une quelconque des revendications 13 à 18, **caractérisé en ce qu'**il présente un boîtier essentiellement cylindrique (14) et **en ce que** la zone de réception (12) est disposée dans l'ouverture supérieure de ce boîtier (14).
